# EUROPÄISCHE PATENTSCHRIFT

(11) **EP 2 177 133 B1**
(45) Veröffentlichungstag und Bekanntmachung des Hinweises auf die Patenterteilung: **26.01.2011**
(21) Anmeldenummer: 09158104.1
(22) Anmeldetag: 17.04.2009
(51) Int. Cl.: A47C 1/03

(54) **Modulare Armlehnenauflage und Stuhl**
Modular armrest support and chair
Recouvrement d'accoudoir modulaire et siège

(30) Priorität: 20.10.2008 DE 102008042974
(43) Veröffentlichungstag der Anmeldung: 21.04.2010
(73) Patentinhaber: Sedus Stoll AG, 79761 Waldshut (DE)
(72) Erfinder: Maier, Klaus, 79875, Dachsberg (DE); Maier, Peter, 79737, Herrischried (DE)
(74) Vertreter: Hassa, Oliver Michael

(56) Entgegenhaltungen:
- EP-A2- 1 733 916
- DE-A1- 10 142 371
- DE-U- 29 901 666
- DE-U1-202005 015 620
- JP-A- 2005 073 786
- US-B1- 6 302 486

## Beschreibung

### TECHNISCHES GEBIET

Die Erfindung betrifft eine modular ausgebildete Armlehnenauflage für eine Armlehne eines Stuhls, insbesondere für Büro- und Drehstühle oder -sessel, und einen solchen Stuhl.

### STAND DER TECHNIK

Nachfolgend wird die vorliegende sowie die ihr zugrunde liegende Problematik anhand eines modernen Büro- und Drehstuhls erläutert, jedoch ohne die Erfindung dahingehend einzuschränken.

Moderne Büro- und Drehstühle sind insbesondere zur Erhöhung des Sitzkomforts mit an dem Stuhl angebrachten Armlehnen versehen. Diese Armlehnen bestehen aus einem Armlehnenträger, welcher z. B. am Sitzgestell befestigt ist, und einer am oberen Ende des Armlehnenträgers angeordneten, im Wesentlichen horizontal verlaufenden Armlehnenauflage. Die Armlehnenauflage, die der Auflage oder dem Abstützen eines Arms im Bereich des Ellenbogens einer auf dem Stuhl sitzenden Person dient, kann in der einfachsten Ausführung aus einem einzigen Stück bestehen. Bei modernen Büro- und Drehstühlen sind diese Armlehnenauflagen allerdings modular, also zwei- oder mehrgeteilt ausgebildet und weisen ein Basisteil, den so genannten Einleger, und ein darüber angeordnetes Auflageteil, welches z. B. den Überzug für die Armlehnenauflage aufweist, auf. Durch diese Konstruktion ist es möglich, verschiedene Überzüge, beispielsweise Leder, Kunststoff, Stoff, gelunterfütterte Folie und dergleichen, entsprechend dem Kundenwunsch als Überzugsmaterial für die Armlehne zu verwenden. Diese zwei- oder mehrteilig ausgebildete Armlehnenauflage wird als Ausgangspunkt für die vorliegende Patentanmeldung herangezogen.

Bei der Montage einer Armlehnenauflage werden der Einleger und das Auflageteil zusammen montiert und an dem Armlehnenträger befestigt. Hier existieren verschiedene Montageverfahren:

In einer ersten Variante werden der Einleger und das Auflageteil bei der Montage miteinander verklebt. Nachteilig bei dem Verklebten ist, dass Standzeiten zum Aushärten des Klebers notwendig sind und daher keine zügige Montage möglich ist. Außerdem ist diese Klebeverbindung nicht mehr lösbar, sodass keine Flexibilität zum Austauschen einer z. B. beschädigten Armlehne vorhanden ist. Darüber hinaus reagieren viele Klebstoffe mit den verwendeten Stoffen des Auflageteils und des Einlegers, was gewisse Grenzen bezüglich der verwendeten Materialien setzt.

Daneben können der Einleger und das Auflageteil auch miteinander verschraubt werden, wie dies z. B. in der DE 299 01 666 U1 beschrieben ist. Zwar treten bei den miteinander verschraubten Teilen die sich durch das Verkleben ergebenden Nachteile nicht auf. Allerdings ist für die Montage, d. h. für die Verschraubung des Einlegers mit dem Auflageteil ein relativ hoher Montageaufwand in Kauf zu nehmen, der insbesondere bei der Serienfertigung einen erheblichen Aufwand mit sich bringt. Zudem müssen bei geschraubten Armlehnenauflagen aus Stabilitätsgründen der Einleger und das Auflageteil relativ dick ausgebildet sein, wodurch im montierten zustand die Armlehnenauflage ein sehr wuchtiges, kompaktes Erscheinungsbild aufweist. Dies ist designtechnisch ungünstig.

Aus diesen Gründen wird der Einleger bei modernen Büro- und Drehstühlen vorzugsweise mit dem Auflageteil über eigens dafür vorgesehene Rastmittel verklippst, was montagetechnisch relativ einfach ist. Eine derartige Armlehne ist z. B. in der EP 1 410 741 A1 beschrieben. Darüber hinaus lässt sich bei miteinander verklippsten Einleger und Auflageteil die Armlehnenauflage schmaler, also dünner realisieren, was insgesamt der gesamten Armlehnenauflage ein elegantes, designtechnisch günstiges Erscheinungsbild verleiht.

In der Gebrauchsmusterschrift DE 20 2005 015 620 U1 wird eine Armlehne offenbart die einen Einleger und ein Auflageteil aufweist. Im montierten Zustand deckt der Seitenrand des Einlegers fast vollständig die an der Unterseite des Auflageteils umlaufende Nut ab. Bei der Armlehne wird kein Überzug für das Auflageteil angewendet.

Das Auflageteil kann verschiedene Überzüge aufweisen. Je nach Kundenwunsch oder Anforderung wird dieser Einleger mit einem Auflageteil verklippst, welches je nach Bedarf mit einem Kunststoffmaterial, Stoffbezug, Leder oder einer Folie mit darunter vorgesehenem Gelbett versehen ist. Problematisch ist hier, dass für jedes dieser Bezugsmaterialien typischerweise ein eigens dafür vorgesehener Einleger erforderlich ist. Ursache hierfür ist, dass der Einleger im montierten Zustand vorzugsweise bündig in einer eigens für den Einleger vorgesehenen Ausnehmung des Auflageteils angeordnet ist.

Das besondere Problem ergibt sich hier insbesondere in der Verwendung der unterschiedlichen Überzugsmaterialien.

Beispielsweise müsste bei einem Lederüberzug dieses Ledermaterial das Auflageteil überziehen und in einem Befestigungsbereich zwischen Auflageteil und Einleger befestigt werden. Dieser Befestigungsbereich, welcher sich typischerweise unterhalb des Auflageteils befindet, muss ausreichend breit dimensioniert sein, damit der Lederüberzug hier befestigt werden kann und der Einleger dennoch in die dafür vorgesehene Ausnehmung des Auflageteils eingeklippst werden kann. Insbesondere muss ein solcher Lederüberzug typischerweise an das Auflageteil angetackert werden. Dabei entsteht eine getackerte Befestigungsschnittstelle mit einer Schnittkante, die nach außen hin sichtbar ist. Eben dies gilt es aber möglichst zu vermeiden. Im Falle eines anderen Überzugsmaterials, beispielsweise einer Überzugsfolie, muss dieser Bereich zwischen Auflageteil und Einleger deutlich schmäler ausgebildet sein als bei einem Lederüberzug. Würde man nun für die verschiedenen Überzüge jeweils denselben Einleger verwenden, dann müsste der Befestigungsbereich zwischen Auflageteil und Einleger auf dessen maximale Breite ausgelegt werden, beispielsweise auf die für einen Lederüberzug benötigte Breite. Dies hat allerdings den Nachteil, dass im Falle eines sehr dünnen Kunststoffüberzugs oder einer entsprechenden Folie dieser Befestigungsbereich trotzdem relativ breit ausgebildet ist, was optisch nicht ansprechend ist. Auch würde dieser breite Befestigungsbereich nach der Montage eine Schmutzsenke bilden. Darüber hinaus ist dieser relativ breite Befestigungsbereich durch einen Benutzer des Stuhls sehr einfach ertastbar, wenn diese Person unter die Armauflage greift. Dies ist unangenehm und sollte vor allem bei so genannten Highend-Büro- und Drehstühlen vermieden werden.

Aus diesen Gründen wird bei solchen Büro- und Drehstühlen mit Armlehne jeweils ein einem Überzugsmaterial spezifischer Einleger verwendet. Dies ist montagetechnisch und logistisch allerdings relativ aufwändig. Da diese verschiedenen Einleger in vergleichsweise geringer Stückzahl produziert werden müssen, ist dies auch im Hinblick auf die Kosten nachteilig.

Vor diesem Hintergrund liegt der vorliegenden Erfindung die Aufgabe zugrunde, bei einem eingangs genannten Stuhl eine verbesserte Armlehnenauflage bereitzustellen, die insbesondere kostengünstiger herstellbar ist.

### DARSTELLUNG DER ERFINDUNG

Erfindungsgemäß wird diese Aufgabe durch eine Armlehnenauflage mit den Merkmalen des Anspruchs 1 und/oder durch einen Stuhl mit den Merkmalen des Anspruchs 15 gelöst.

### Demgemäß ist vorgesehen:

Eine modulare Armlehnenauflage für einen Stuhl, insbesondere für Büro- und Drehstühle oder -sessel, mit einem Einleger, über den die Armlehenauflage an einer Armlehnensäule befestigbar ist und einen stegförmigen, an seiner Außenseite vollständig umlaufenden Blendenbereich aufweist, mit einem Auflageteil, welches im montierten Zustand über eine Befestigungseinrichtung an dem Einleger befestigt ist, wobei das Auflageteil einen nutförmigen, vollständig an seiner Unterseite umlaufenden Befestigungsbereich aufweist, an dem der Überzug des Auflageteils befestigt ist, wobei der Blendenbereich des Einlegers im montierten Zustand den Befestigungsbereich zumindest teilweise abdeckt.

Ein Stuhl, insbesondere Büro- und Drehstuhl oder -sessel, mit einem Stuhlträgergestell, an dem ein Sitzträger und eine Rückenlehne befestigt sind, mit einem Sitz, der an dem Sitzträger befestigt ist, mit zumindest einer Armlehne, die am Sitz oder am Sitzträger befestigt ist und die eine erfindungsgemäße Armlehnenauflage aufweist.

Die der vorliegenden Erfindung zugrunde liegende Erkenntnis besteht darin, dass das Bereitstellen unterschiedlicher überzugspezifischer Einleger nicht notwendigerweise erforderlich ist. Die Idee besteht darin, einen identischen Einleger für gleiche Armlehnenauflagen mit unterschiedlichen Überzugsmaterialien zu verwenden. Die erfindungsgemäße zweiteilige Armlehnenauflage weist ein Auflageteil und einen Einleger auf. Das Auflageteil weist an seiner Unterseite Befestigungsstellen auf, die derart ausgebildet, dass der Einleger bündig von unten in diese Ausnehmung des Auflageteils eingefügt werden kann und dort beispielsweise verklippst, verschraubt, verklebt oder auf andere weise befestigt werden kann. Zwischen dem Einleger und dem Auflageteil ist im montierten Zustand ein um die seitlichen Kanten des Einlegers vollständig umlaufender Schlitz vorhanden. Über diesen Schlitz lässt sich das Überzugsmaterial für das Auflageteil, beispielsweise Leder, Stoff, Kunststofffolie oder dergleichen, in einen nach außen hin lediglich über den Schlitz zugänglichen Innenraum zwischen Einleger und Armauflage durchführen und dort befestigen.

Damit diese Befestigungsschnittstelle für den Überzug von außen nicht sichtbar und vor allem auch nicht ertastbar ist, weist der Einleger erfindungsgemäß eine seitlich vollständig umlaufende Blende auf. Diese Blende dient als Sichtschutz, insbesondere um die Befestigungsschnittstelle und das dort befestigte Überzugsmaterial von außen optisch abzudecken. Insbesondere wird durch die Blende eine unerwünschte und gegebenenfalls auch unansehnliche Abschlusskante, die bei der Montage des Überzugs zwangsläufig entsteht, effektiv verborgen. Ohne eine solche Blende als Sichtschutz müsste ein hohes Augenmerk und damit ein sehr großer Montageaufwand bereitgestellt werden, um eine optisch ansehnlichere Befestigungskante zwischen der jeweils verwendeten Auflage und dem Auflageteil bereitzustellen. Da diese Befestigungskante nun effektiv verborgen wird, lässt sich hier die Montage sehr viel einfacher und damit kostengünstiger realisieren.

Darüber hinaus dient diese Blende auch als mechanischer Schutz, damit das Überzugsmaterial an der Befestigungsschnittstelle durch unsachgemäße Handhabung der Armlehnenauflage nicht versehentlich oder bewusst gelöst werden kann, was sonst zu einer unerwünschten Beschädigung des Überzugs der Armlehnenauflage führen würde.

Darüber hinaus können nun identische Einleger für gleiche Armauflagen verwendet werden, unabhängig davon, mit welchen Materialien das Auflageteil bezogen wird. Es ergibt sich damit montagetechnisch ein zusätzlicher Freiheitsgrad.

Bei solchen Armlehnenauflagen lassen sich die entsprechenden Einleger auch in sehr viel größerer Stückzahl produzieren, da deren Form und Größe nun nicht mehr an den bei einer Armauflage verwendeten Stoffüberzug ausgerichtet sein muss. Die so hergestellten Einleger lassen sich aufgrund der größeren Stückzahl auch kostengünstiger herstellen, was damit in der Folge auch kostengünstiger herstellbare Armlehnen zur Folge hat.

Vorteilhafte Ausgestaltungen und Weiterbildungen der Erfindung ergeben sich aus den weiteren Unteransprüchen sowie aus der Beschreibung unter Bezugnahme auf die Zeichnung.

In einer bevorzugten Ausgestaltung deckt der Blendenbereich des Einlegers im montierten Zustand, bei dem also der Einleger mit dem Auflageteil befestigt ist, den Befestigungsbereich nahezu vollständig ab. Nahezu vollständig bedeutet in diesem Zusammenhang, dass dennoch ein schmaler, zwischen dem Blendenbereich des Einlegers und dem Auflageteil vorgesehener Schlitz vorhanden ist. Dadurch wird zwischen dem umlaufenden Blendenbereich und dem Befestigungsbereich ein Innenraum definiert, in welchem das Material des Überzugs im Bereich dessen Schnittkante angeordnet ist.

In einer typischen Ausgestaltung ist zwischen dem umlaufenden Blendenbereich und dem diesen Blendenbereich umgebenden Bereich des Auflageteils ein Schlitz vorgesehen. Dieser Schlitz weist eine solche Schlitzbreite auf, dass das Material des Überzugs durch diesen Schlitz berührungsfrei oder zumindest nahezu berührungsfrei und insbesondere frei von Verspannungen in den durch den Blendenbereich und den Befestigungsbereich definierten Innenraum geführt werden kann. Vorzugsweise weist der Schlitz eine Schlitzbreite im Bereich von 1-5 mm, insbesondere im Bereich von 2-4 mm, besonders bevorzugt etwa 3 mm, auf. Typischerweise, jedoch nicht notwendigerweise, weist der Schlitz eine konstante Schlitzbreite auf.

Typischerweise weist das Auflageteil eine Hartkomponente, die der direkten Anbindung mit dem typischerweise ebenfalls als Hartkomponente ausgebildeten Einleger dient, und eine auf der Hartkomponente aufgebrachte Weichkomponente auf. Vorzugsweise ist die Weichkomponente aus Kunststoffschaum, beispielsweise aus PUR, gefertigt. Die Hartkomponente kann beispielsweise als Kunststoff gespritztes Polyamidmaterial gefertigt sein. Darüber hinaus wäre auch denkbar, als Hartkomponente ein beliebig anderes Material, beispielsweise ein gestanztes Blech, eine Aluminiumschale oder dergleichen zu verwenden.

In einer bevorzugten Ausgestaltung ist die Befestigungseinrichtung, über welche der Einleger an dem Auflageteil befestigt ist, als Klipsverbindung ausgebildet. Dies ist insbesondere aus montagetechnischen Gründen besonders bevorzugt. Darüber hinaus wäre es auch denkbar, diese Befestigungseinrichtung als Klebeschicht, Verschraubung und dergleichen auszubilden. Vorzugsweise ist diese Befestigungseinrichtung als reversible Befestigung ausgebildet, so dass sich beispielsweise im Falle einer defekten oder abgenutzten Armlehnenauflage das Auflageteil von dem Einleger wieder lösen lässt.

In einer besonders bevorzugten Ausgestaltung ist in dem Befestigungsbereich des Auflageteils der Überzug mittels eines Befestigungsmittels befestigt. Dieses Befestigungsmittel ist in einer typischen Ausgestaltung als getackerte Klemmverbindung ausgebildet. Darüber hinaus kann der Überzug hier auch als Klebeschicht, nahtförmige Verbindungen, Verklipsung, Verschraubung und dergleichen ausgebildet sein.

Vor allem für so genannte High-end-Büro und Drehstühlen ist es bevorzugt, wenn der Überzug als hochwertiger Stoffüberzug oder als Lederüberzug ausgebildet ist. Dieser Stoff oder Lederüberzug ist über das Auflageteil gespannt und im Befestigungsbereich über ein Befestigungsmittel, beispielsweise über eine getackerte Klemmverbindung, befestigt. Darüber hinaus wäre es auch denkbar, dass der Überzug als Kunststoffüberzug ausgebildet ist. Vor allem für hochwertige Auflageteile mit sehr hochwertiger Oberfläche ist ein solcher Überzug nicht erforderlich, so dass hier beispielsweise die Weichkomponente des Auflageteils die Funktion des Überzugs bildet.

In einer typischen Ausgestaltung weist der Einleger eine wannenförmige Ausnehmung auf, die an ihren Seitenwänden Führungsschienen aufweist. Entlang dieser Führungsschienen sind entsprechend ausgebildete Führungsschienen einer Armlehnensäule im Bereich deren Befestigungsquerschnitts verschiebbar. Auf diese Weise lässt sich eine längsverschiebbare Funktionalität einerseits und andererseits auch eine vereinfachte Montage dieser Armlehnensäule der entsprechenden Armlehne realisieren.

Die obigen Ausgestaltungen und Weiterbildungen der Erfindung lassen sich auf beliebige und geeignete Art und Weise miteinander kombinieren.

### INHALTSANGABE DER ZEICHNUNG

Die Erfindung wird nachfolgend anhand der in den schematischen Figuren der Zeichnung angegebenen Ausführungsbeispiele näher beschrieben. Es zeigen dabei:
- Fig. 1: eine perspektivische Darstellung eines erfindungsgemäßen Stuhls;
- Fig. 2: eine Explosionsdarstellung einer erfindungsgemäßen Armlehne;
- Fig. 3: eine Seitendarstellung einer erfindungsgemäßen Armlehne;
- Fig. 3A, 3B: Querschnittsdarstellungen der erfindungsgemäßen Armlehne aus Fig. 3 von der Seite und von hinten;
- Fig. 3C: eine perspektivische Darstellung einer erfindungsgemäßen Armlehnenauflage aus Fig. 3 von unten;
- Fig. 3D, 3E: Detaildarstellungen des Einlegers und des Auflageteils im getrennten und im montierten Zustand;
- Fig. 4A - 4D: Seitendarstellung einer erfindungsgemäßen Armlehnenauflage gemäß Fig. 3 zur Erläuterung eines Montageverfahrens.

In allen Figuren der Zeichnung sind gleiche und funktionsgleiche Elemente - sofern nichts Anderes angegeben ist - mit denselben Bezugszeichen versehen worden.

### BESCHREIBUNG VON AUSFÜHRUNGSBEISPIELEN

Fig. 1 zeigt eine perspektivische Darstellung eines erfindungsgemäßen Stuhls, der mit einer erfindungsgemäßen Armlehne ausgestattet ist. Der hier mit Bezugszeichen 1 bezeichnete Stuhl ist als Büro-/Drehstuhl ausgebildet. Der Stuhl 1 umfasst einen Sitzträger 6, der den Sitz 2 trägt. Ferner ist eine Rücklehne 3 vorgesehen, die über einen Rücklehnenträger 4 an einer Standsäule 5 befestigt ist. Der Stuhl 1 weist ein mit Rollen ausgestatteten Fußbereich 7 auf, auf dem die Standsäule 5 befestigt ist. Der Stuhl 1 weist ferner zwei erfindungsgemäße Armlehnen 10 auf, die an einem Unterbau 8 des Stuhls 1 an diesem befestigt sind.
Fig. 2 zeigt anhand einer Explosionsdarstellung ein erstes Ausführungsbeispiel einer erfindungsgemäßen Armlehne. Die Armlehne 10 besteht aus einer Armlehnensäule 11, an deren oberen Ende ein Armlehnenauflage 12 und an deren unteren Ende ein Befestigungsbereich 13 vorgesehen ist. Die Armlehnensäule 11 umfasst ein Trägerteil 14 und ein im Wesentlichen hohles Hülsenteil 15, in welches das Trägerteil 14 vertikal, d. h. in Richtung 16, verschiebbar ist. Auf diese Weise lässt sich die Armlehne 10 in der Höhe verstellen.

Die Armlehnenauflage 12 umfasst eine Trageplatte 17, den so genannten Einleger 17, sowie ein Auflageteil 18, das z. B. als Polster, lederüberzogenes Teil ausgebildet ist. Ferner ist das Hülsenteil 15 im Bereich der Armlehnenauflage 12 für die Befestigung der Einleger 17 geeignet aufgeweitet und weist hierzu einen entsprechenden aufgeweiteten Befestigungsquerschnitt 19 auf. Auf diesen aufgeweiteten Befestigungsquerschnitt 19 des Hülsenteils 15 lässt sich der Einleger 17 befestigen, z.B. verschrauben, verklippsen oder dergleichen. Auf den Einleger 17 lässt sich dann die Armauflage 18 befestigen, wie nachfolgend noch detailliert erläutert wird.

Das Trägerteil 14 ist als im Wesentlichen L-förmiges Teil ausgebildet. Das Trägerteil 14 weist einen Vertikalschenkel 20 sowie einen Horizontalschenkel 21 auf. Der Vertikalschenkel 20 dient als Führungsständer zur Führung des Hülsenteils 15. Im Befestigungsbereich 13 ist der Horizontalschenkel 21 vorgesehen, der der Befestigung der Armlehne 10 an einem Unterbau des Büro- oder Drehstuhls 1 dient.

Nachfolgend wird der Aufbau einer erfindungsgemäßen Armlehnenauflage im zusammengebauten Zustand anhand der Fig. 3 - 3C näher erläutert. Fig. 3 zeigt zunächst eine Seitendarstellung eines zweiten Ausführungsbeispiels einer erfindungsgemäßen Armlehnenauflage 12 von der Seite im zusammengebauten Zustand und die Fig. 3A, 3B zeigen Querschnittsdarstellungen der erfindungsgemäßen Armlehnenauflage aus Fig. 3 von der Seite bzw. von hinten. Fig. 3C zeigt schließlich eine perspektivische Darstellung einer erfindungsgemäßen Armlehnenauflage von unten.

Mit Bezug auf die Fig. 3C ist ersichtlich, dass zwischen dem Einleger 17 und dem Auflageteil 18 ein vollständig umlaufender, vorzugsweise konstant breiter Schlitz 23 vorgesehen ist. Der Schlitz 23 wird durch die nach unten ragenden äußeren Bereiche 17a des Auflageteils 18 und die nach außen stehenden, gewissermaßen stegförmigen Bereiche des Einlegers 17, die ebenfalls vollständig umlaufend angeordnet sind, gebildet. Diese nach außen abstehenden Bereiche des Einlegers 17 fungiert im montierten zustand des Einlegers 17 auf dem Auflageteil 18 als Sichtschutzblende 17a für einen Befestigungsbereich 18d.

In Fig. 3C sind ferner im Bereich des Einlegers 17 Rastausnehmungen 25, 25a dargestellt, in welche entsprechend ausgebildete Rastklipps 26, 26a des Auflageteils 18 eingerastet sind. Im vorliegenden Ausführungsbeispiel sind an beiden Seiten der Armlehnenauflage 12 jeweils zwei Rastausnehmungen 25 mit entsprechenden Rastklipps 26 vorgesehen. Darüber hinaus sind an den beiden gegenüberliegenden Stirnseiten 31, 33 der Armlehnenauflage 12 ebenfalls jeweils eine Rastausnehmung 25a und der jeweils dazu entsprechende Rastklipp 26a vorgesehen. An einer ersten Stirnseite 31 der Armlehnenauflage 12 ist zudem ein Teil 27 des Einlegers 17 schwenkbar ausgebildet, um die Montage des Einlegers 17 mit dem Hülsenteil 15 der Armlehnensäule 11 zu erleichtern.

Der Einleger 17 weist ferner an seiner Unterseite eine im Wesentlichen rechteckförmige, wannenförmige Ausnehmung 28 auf, die der Aufnahme des aufgeweiteten Befestigungsquerschnitts 19 des Hülsenteils 15 dient. Hierzu weist der Einleger 17 an den Seitenwänden der wannenförmigen Ausnehmung 28 Führungsschienen 32 auf, in die entsprechende Schienen des Querschnitts 19 einschiebbar sind. Im Boden dieser wannenförmigen Ausnehmung 28 sind ferner quer verlaufende Rastvertiefungen 29 vorgesehen. Diese Rastvertiefungen 29 dienen dem Zweck, eine Einstellung der Längsverschiebung der Armlehnenauflage 12 im montierten Zustand zu ermöglichen. Bei einer Längsverschiebung der Armlehnenauflage 12 wird diese typischerweise ruckartig relativ zu der Armlehnensäule 11 bewegt, wodurch die Armlehnenauflage 12 entsprechend in der Richtung 30, also entlang der Führungsschienen 32, linear nach vorne und nach hinten verschoben wird.

Der Einleger 17 ist im vorliegenden Ausführungsbeispiel als Kunststoffhartkomponente ausgebildet, welcher über Spritzguss hergestellt ist.

Im gezeigten Beispiel weist das Auflageteil 18 ein kunststoffgespritztes Basisteil 18a auf, auf welchem im vorliegenden Beispiel ein Schaumstoffmaterial 18b vorgesehen ist (siehe Fig. 3D, 3E). Das Basisteil 18a ist typischerweise aus hartem, beispielsweise durch Spritzen gefertigten Kunststoff und wird nachfolgend auch als Hartkomponente bezeichnet. Diese Hartkomponente 18a wird bei der Montage mit ihren Einrastelementen 26 in die entsprechenden Ausnehmungen 25 des Einlegers 17 eingeklippst. Die Hartkomponente 18a weist ferner von unten gesehen eine umlaufende Befestigungsnut 18d auf.

Das Teil 18b ist im vorliegenden Ausführungsbeispiel aus weichem Kunststoffmaterial, z. B. aus Schaumstoff (PUR) gespritztem Kunststoff, das formstabil ist und das die entsprechenden Eigenschaften für eine Armauflage aufweist, gebildet. Dieses Teil 18b wird nachfolgend auch als Weichkomponente 18b bezeichnet. In vielen Fällen reicht diese aus Schaumstoff hergestellte Weichkomponente 18b als Auflageteil aus, sofern hier eine ansehnliche äußere Oberfläche realisiert ist. Darüber hinaus wäre es auch denkbar, diese Weichkomponente 18b zusätzlich mit einem Kunststoffmaterial, einem Leder, einer Kunststofffolie, einem Stoff oder einem beliebig anderen Überzug 18c zu umspannen. Darüber hinaus wäre auch denkbar, zwischen dieser Weichkomponente 18b und einer Kunststofffolie ein Gelbett vorzusehen, welches der gesamten Armlehnenauflage eine sehr weiche angenehme Oberfläche verleiht, was insbesondere die Optik der Armauflage verbessert. Dieser Überzug 18c wird typischerweise an der Unterseite der Hartkomponente 18a befestigt.

Um eine sichtbare Befestigungskante zu verhindern, wird dieser Überzug 18c in einem Bereich der Hartkomponente 18a, der von außen nicht sichtbar ist, befestigt. Hierzu wird dieser Überzug 18c von außen vollständig über die Weichkomponente 18b gespannt und ferner von unten in den Bereich der Befestigungsnut 18d der Hartkomponente 18a geführt. Der Überzug 18c wird innerhalb dieser Befestigungsnut 18d mittels eines eigens dafür vorgesehenen Befestigungsmittels befestigt. Beispielsweise kann dieser Überzug 18c in dieser Befestigungsnut angeklebt, angenäht, angeschraubt, angeklippst, angetackert werden oder über ein beliebig anderes Befestigungsmittel dort befestigt werden. Im montierten Zustand (siehe Fig. 3E), d. h. bei miteinander verbundenen bzw. verklippsten Einleger 17 und Auflageteil 18, befindet sich die Blende 17a des Einlegers 17 unmittelbar unter der Befestigungsnut 18d und fungiert somit als optischer Sichtschutz. Der im Bereich der Befestigungsnut 18d befestigte Überzug 18c und insbesondere die zwangsläufig vorhandene unerwünschte Schnittkante lässt sich auf diese Weise optimal hinter der Blende 17a verbergen.

Die Schlitzbreite d des Schlitzes 23 ist so gewählt, dass jedes überhaupt als Überzug 18c in Frage kommendes Material über diesen Schlitz 23 hindurch in den Innenraum 24 geführt werden kann, um an der Befestigungsnut 18d befestigt zu werden.

Nachfolgend wird ein erfindungsgemäßes Verfahren zur Montage einer erfindungsgemäßen Armlehnenauflage anhand der Fig. 4A - 4D näher erläutert.

Zunächst wird ein Einleger 17 bereitgestellt (siehe Fig. 4A). Bei dem Einleger 17 ist der scharnierförmige Bereich 27 mit der Stirnseite 31 noch nicht eingerastet, sondern nach oben geschwenkt. Damit ist die wannenförmige Ausnehmung 28 zur Stirnseite 31 hin geöffnet und fungiert somit als Führung. In einem ersten Montageschritt wird nun der Einleger 17 mit seiner Stirnseite 31 voraus in Richtung 40 in den entsprechenden aufgeweiteten Befestigungsquerschnitts des Hülsenteils 15 geschoben, bis dieser Befestigungsquerschnitt 19 vollständig innerhalb der Ausnehmung 28 angeordnet und über die entsprechenden seitlichen Führungsschienen 32 fixiert ist.

Anschließend wird der verschwenkbare Bereich 27 des Einlegers 17 in Richtung 41 nach unten geklappt und dort beispielsweise wieder lösbar oder alternativ irreversibel verklippst (Fig. 4B).

Anschließend wird in einem weiteren Montageschritt (Fig. 4C) das Auflageteil 18 von oben auf den Einleger 17 aufgebracht. Hierzu wird zunächst ein stirnseitiges Rastelement 26a in die entsprechende stirnseitige Ausnehmung 25a des Einlegers 17 eingehängt. Diese Auflageteil 18 kann, muss jedoch nicht notwendigerweise einen Überzug 18c aufweisen. Nachdem das Auflageteil 18 auf diese Weise auf dem Einleger 17 fixiert ist, wird dieses Auflageteil 18 mit seiner der Stirnseite 33 gegenüberliegenden Stirnseite 31 in Richtung 42 nach unten gedrückt, wodurch die entsprechenden auflageteilseitigen Rastelemente 26 in die entsprechenden einlegerseitigen Ausnehmungen 25 eingeklippst werden.

Man erhält damit (siehe Fig. 4D) auf montagetechnisch sehr einfache Weise eine erfindungsgemäße Armlehnenauflage 12, wie sie z. B. in den Fig. 3 bis 3C beschriebenen ist. Dabei ist, sofern die Armlehnenauflage 12 einen Überzug 18c aufweist, die entsprechende Befestigungsschnittstelle und deren Befestigungskante sehr elegant in einem Innenbereich 24 zwischen Einleger 17 und Auflageteil 18 angeordnet und damit von außen nicht sichtbar. Zudem lassen sich für beliebige Auflageteile 18 mit beliebigen überzügen 18c jeweils identisch ausgebildete Einleger 17 verwenden.

Obgleich die vorliegende Erfindung vorstehend anhand eines bevorzugten Ausführungsbeispiels beschrieben wurde, ist sie nicht darauf beschränkt, sondern auf vielfältige Art und Weise modifizierbar.

In den vorstehenden Ausführungsbeispielen wurden beispielhaft verschiedene Materialien für den Einleger, die Armauflage und die Überzüge erwähnt. Die Erfindung ist allerdings nicht ausschließlich auf diese Materialien beschränkt. Vielmehr können diese bei Bedarf beliebig variiert werden, ohne dass von dem Prinzip der vorliegenden Erfindung abgewichen wird.

Darüber hinaus ist die vorliegende Erfindung nicht notwendigerweise auf die vorstehend beschriebenen Konstruktionen des Einlegers und des Auflageteils beschränkt. Vielmehr können dort die Art und Weise und die Form der Befestigungsnut und der Blende auch variiert werden. Auch die Art und die Form der als Führungsschiene ausgebildeten Ausnehmung innerhalb des Einlegers ist lediglich beispielhaft zu verstehen. Gleiches gilt für die Art der Befestigung des Auflageteils auf den Einleger sowie die Art der Befestigung des Überzugmaterials an der Befestigungsnut. Neben der Verrastung von Einleger und Auflageteil mittels Befestigungsklipps wäre hier natürlich auch eine andere Befestigung, z. B. mittels Schrauben, durch Kleben und dergleichen, denkbar.

Auch bezieht sich die Erfindung nicht notwendigerweise auf Drehstühle und/oder Bürosessel, sondern lässt sich auch bei beliebigen Stühlen mit Armlehne vorteilhaft einsetzen.

### BEZUGSZEICHENLISTE

- 1: Stuhl
- 2: Sitz
- 3: Rückenlehne
- 4: Rückenlehnenträger
- 5: Standsäule
- 6: Sitzträger
- 7: Fußbereich
- 8: Unterbau

- 10: Armlehne
- 11: Armlehnensäule
- 12: Armlehnenauflage
- 13: Befestigungsbereich
- 14: Trägerteil
- 15: Hülsenteil
- 16: vertikale Verstellrichtung
- 17: Trageplatte, Einleger
- 17a: Blende des Einlegers
- 18: Auflageteil
- 18a: Hartkomponente des Auflageteils
- 18b: Weichkomponente des Auflageteils, PUR-Schaumstoff
- 18c: Überzug des Auflageteils
- 18d: Befestigungsnut an der Hartkomponente des Auflageteils
- 19: aufgeweiteter Querschnitt des Hülsenteils, Befesti- gungsquerschnitt
- 20: Vertikalschenkel
- 21: Horizontalschenkel
- 23: Schlitz zwischen Einleger und Auflageteil
- 24: Zwischenraum zwischen Auflageteil und Einleger
- 25, 25a: Rastausnehmungen
- 26, 26a: Rastelemente
- 27: schwenkbarer Bereich des Einlegers
- 28: wannenförmige Ausnehmung des Einlegers mit Führungs- schienen
- 29: Rastvertiefungen
- 30: Längsrichtung
- 31, 33: Stirnseiten
- 32: Führungsschienen

- 40 - 42: Richtungen

- d: Schlitzbreite

## Patentansprüche

1. Modulare Armlehnenauflage (12) für einen Stuhl (1), insbesondere für Büro- und Drehstühle oder -sessel (1),
mit einem Einleger (17), über den die Armlehnenauflage (12) an einer Armlehnensäule (11) befestigbar ist und der einen stegförmigen, an seiner Außenseite vollständig umlaufenden Blendenbereich (17a) aufweist,
mit einem Auflageteil (18), welches im montierten Zustand über eine Befestigungseinrichtung an dem Einleger (17) befestigt ist, wobei das Auflageteil (18) einen nutförmigen, vollständig an seiner Unterseite umlaufenden Befestigungsbereich (18d) aufweist, an dem der Überzug (18c) des Auflageteils (18) befestigt ist, wobei der Blendenbereich (17a) des Einlegers (17) im montierten Zustand den Befestigungsbereich (18d) zumindest teilweise abdeckt.

2. Armlehnenauflage nach Anspruch 1,
**dadurch gekennzeichnet,**
**dass** der Blendenbereich (17a) des Einlegers (17) im montierten Zustand den Befestigungsbereich (18d) mit Ausnahme eines schmalen, zwischen Blendenbereich (17a) und Auflageteil (18) vorgesehenen Schlitzes (23) vollständig abdeckt.

3. Armlehnenauflage nach einem der vorstehenden Ansprüche, **dadurch gekennzeichnet,**
**dass** zwischen dem umlaufenden Blendenbereich (17a) und dem Befestigungsbereich (18d) ein Innenraum (24) vorgesehen ist, in welchem das Material des Überzugs (18c) im Bereich dessen Schnittkante angeordnet ist.

4. Armlehnenauflage nach einem der vorstehenden Ansprüche, **dadurch gekennzeichnet,**
**dass** zwischen dem umlaufenden Blendenbereich (13) und dem diesen Blendenbereich (13) umgebenden Bereich des Auflageteils (18) ein Schlitz (23) vorgesehen ist, der eine solche Schlitzbreite (d) aufweist, dass das Material des Überzugs (18c) durch diesen Schlitz (23) berührungsfrei in den Innenraum (24) gelangt und dass im Falle eines Auflageteils (18), welches frei von einem Überzug (18c) ist, eine Person nicht durch den Schlitz (23) in den Innenraum (24) tasten kann.

5. Armlehnenauflage nach Anspruch 4,
**dadurch gekennzeichnet,**
**dass** der Schlitz (23) eine Schlitzbreite (d) im Bereich zwischen 1-5 mm, insbesondere im Bereich von 2-4 mm, vorzugsweise etwa 3 mm, aufweist.

6. Armlehnenauflage nach Anspruch 4 oder 5,
**dadurch gekennzeichnet,**
**dass** der Schlitz (23) eine konstante Schlitzbreite (d) aufweist.

7. Armlehnenauflage nach einem der vorstehenden Ansprüche,
**dadurch gekennzeichnet,**
**dass** das Auflageteil (18) eine Hartkomponente (18a), die der direkten Anbindung mit dem Einleger (17) dient, und eine darauf aufgebrachte Weichkomponente (18b) aufweist.

8. Armlehnenauflage nach Anspruch 7,
**dadurch gekennzeichnet,**
**dass** die Weichkomponente (18b) aus PUR-Kunststoff gefertigt ist und/oder dass die Hartkomponente (18a) aus Kunststoff gespritztem Polyamidmaterial gefertigt ist.

9. Armlehnenauflage nach einem der vorstehenden Ansprüche, **dadurch gekennzeichnet,**
**dass** die Befestigungseinrichtung als eine Klebeschicht, Verschraubungen oder Verklippsungen ausgebildet ist.

10. Armlehnenauflage nach einem der vorstehenden Ansprüche,
**dadurch gekennzeichnet,**
**dass** in dem Befestigungsbereich (13) der Überzug (18c) mittels eines Befestigungsmittels befestigt ist.

11. Armlehnenauflage nach Anspruch 10,
**dadurch gekennzeichnet,**
**dass** das Befestigungsmittel als eine Klebeschicht, als nahtförmige Verbindung oder als getackerte Klemmverbindung ausgebildet ist.

12. Armlehnenauflage nach einem der vorstehenden Ansprüche,
**dadurch gekennzeichnet,**
**dass** der Überzug (18c), welcher über das Auflageteil (18) gespannt ist, als Stoffüberzug oder als Lederüberzug, ausgebildet ist.

13. Armlehnenauflage nach einem der Ansprüche 1 bis 11,
**dadurch gekennzeichnet,**
**dass** der Überzug (18c) als Kunststoffüberzug, welcher über das Auflageteil (18) gespannt ist, ausgebildet ist.

14. Armlehnenauflage nach einem der vorstehenden Ansprüche,
**dadurch gekennzeichnet,**
**dass** der Einleger (17) eine wannenförmige Ausnehmung (28) aufweist, die an ihren Seitenwänden Führungsschienen (32) aufweist, entlang der eine entsprechend ausgebildete Führungsschiene (32) einer Armlehnensäule (11) verschiebbar ist.

15. Stuhl (1), insbesondere Büro- und Drehstuhl oder -sessel (1),
- mit einem Stuhlträgergestell (8), an dem ein Sitzträger (6) und eine Rückenlehne (3) befestigt sind,
- mit einem Sitz (2), der an dem Sitzträger (6) befestigt ist,
- mit zumindest einer Armlehne (10), die am Sitz (2) oder am Sitzträger (6) befestigt ist und die eine Armlehnenauflage (12) nach einem der vorstehenden Ansprüche aufweist.

## Claims

1. Modular armrest support (12) for a chair (1), in particular for office chairs and swivel chairs (1), having an insert (17) via which the armrest support (12) can be fastened on an armrest column (11) and which has a crosspiece-like border region (17a) running all the way around its outside, and
having an overlay part (18) which, in the installed state, is fastened on the insert (17) via a fastening device, wherein the overlay part (18) has a groove-like fastening region (18d) which runs all the way around its underside and on which the cover (18c) of the overlay part (18) is fastened, the border region (17a) of the insert (17) at least partially covering the fastening region (18d) in the installed state.

2. Armrest support according to Claim 1,
**characterized**
**in that**, in the installed state, the border region (17a) of the insert (17) fully covers the fastening region (18d), with the exception of a narrow slit (23) provided between the border region (17a) and overlay part (18).

3. Armrest support according to one of the preceding claims,
**characterized**
**in that** an inner space (24) is provided between the all-round border region (17a) and the fastening region (18d), and the cutting-edge region of the material of the cover (18c) is arranged in this inner space.

4. Armrest support according to one of the preceding claims,
**characterized**
**in that** a slit (23) is provided between the all-round border region and that region of the overlay part (18) which encloses this border region, and the slit has such a width (d) that the material of the cover (18c) passes through this slit (23), in a contact-free manner, into the inner space (24), and that, in the case of an overlay part (18) having no cover (18c), an individual cannot feel through the slit (23) into the inner space (24).

5. Armrest support according to Claim 4,
**characterized**
**in that** the slit (23) has a width (d) of between 1 and 5 mm, in particular of from 2 - 4 mm, preferably approximately 3 mm.

6. Armrest support according to Claim 4 or 5,
**characterized**
**in that** the slit (23) has a constant width (d).

7. Armrest support according to one of the preceding claims,
**characterized**
**in that** the overlay part (18) has a hard component (18a), which serves for direct attachment to the insert (17), and a soft component (18b), which is applied to the hard component.

8. Armrest support according to Claim 7,
**characterized**
**in that** the soft component (18b) is produced from PUR, and/or in that the hard component (18a) is produced from injection-moulded polyamide material.

9. Armrest support according to one of the preceding claims,
**characterized**
**in that** the fastening device is designed in the form of an adhesive-bonding layer, screw connections or clip connections.

10. Armrest support according to one of the preceding claims,
**characterized**
**in that** the cover (18c) is fastened by way of a fastening means in the fastening region (13).

11. Armrest support according to Claim 10,
**characterized**
**in that** the fastening means is designed in the form of an adhesive-bonding layer, of a seam-like connection or of a stapled clamping connection.

12. Armrest support according to one of the preceding claims,
**characterized**
**in that** the cover (18c), which is stretched over the overlay part (18), is designed in the form of a material cover or of a leather cover.

13. Armrest support according to one of Claims 1 to 11,
**characterized**
**in that** the cover (18c) is designed in the form of a plastics-material cover, which is stretched over the overlay part (18).

14. Armrest support according to one of the preceding claims,
**characterized**
**in that** the insert (17) has a trough-like recess (28) which, on its side walls has guide rails (32) along which an appropriately designed guide rail (32) of an armrest column (11) can be displaced.

15. Chair (1), in particular office chair and/or swivel chair (1),
- having a chair-carrier framework (8), on which a seat carrier (6) and a backrest (3) are fastened,
- having a seat (2), which is fastened on the seat carrier (6), and
- having at least one armrest (10), which is fastened on the seat (2) or on the seat carrier (6) and which has an armrest support (12) according to one of the preceding claims.

## Revendications

1. Manchette d'accoudoir modulaire (12) pour une chaise (1), en particulier pour chaises ou fauteuils de bureau et chaises ou fauteuils tournants (1),
- comprenant un insert (17), par le biais duquel la manchette d'accoudoir (12) peut être fixée à un montant d'accoudoir (11) et qui présente un cache (17a) en forme de barrette entièrement périphérique sur son côté extérieur,
- comprenant un élément d'appui (18) qui, à l'état monté, est fixé à l' insert (17) par l'intermédiaire d'un dispositif de fixation, l'élément d'appui (18) présentant une zone de fixation (18d) en forme de rainure entièrement périphérique sur sa face inférieure, à laquelle le revêtement (18c) de l'élément d'appui (18) est fixé, le cache (17a) de l'insert (17) masquant la zone de fixation (18d) au moins partiellement à l'état monté.

2. Manchette d'accoudoir selon la revendication 1, **caractérisée en ce que** le cache (17a) de l'insert (17) masque complètement la zone de fixation (18d) à l'état monté, à l'exception d'une fente (23) étroite située entre le cache (17a) et l'élément d'appui (18).

3. Manchette d'accoudoir selon l'une des revendications précédentes, **caractérisée en ce qu'**entre le cache périphérique (17a) et la zone de fixation (18d) est prévu un espace intérieur (24) dans lequel est disposé le matériau du revêtement (18c) au niveau du bord de coupe de celui-ci.

4. Manchette d'accoudoir selon l'une des revendications précédentes, **caractérisée en ce qu'**entre le cache périphérique (13) et la zone de l'élément d'appui (18) entourant ce cache (13) est prévue une fente (23) qui présente une largeur de fente (d) telle que le matériau du revêtement (18c) parvient sans contact dans l'espace intérieur (24) par cette fente (23) et que dans le cas d'un élément d'appui (18) libre de tout revêtement (18c), une personne ne peut pas toucher du doigt l'espace intérieur (24) en passant par la fente (23).

5. Manchette d'accoudoir selon la revendication 4, **caractérisée en ce que** la fente (23) présente une largeur de fente (d) dans une plage de 1-5 mm, plus particulièrement dans une plage de 2-4 mm, de préférence d'environ 3 mm.

6. Manchette d'accoudoir selon la revendication 4 ou 5, **caractérisée en ce que** la fente (23) présente une largeur de fente (d) constante.

7. Manchette d'accoudoir selon l'une des revendications précédentes, **caractérisée en ce que** l'élément d'appui (18) présente un composant dur (18a), qui sert de liaison directe avec l'insert (17), et un composant souple (18b) disposé dessus.

8. Manchette d'accoudoir selon la revendication 7, **caractérisée en ce que** le composant souple (18b) est réalisé en plastique en polyuréthane et/ou le composant dur (18a) est réalisé en polyamide injecté.

9. Manchette d'accoudoir selon l'une des revendications précédentes, **caractérisée en ce que** le dispositif de fixation est conçu sous forme de couche adhésive, de vissages ou de clippages.

10. Manchette d'accoudoir selon l'une des revendications précédentes, **caractérisée en ce que** dans la zone de fixation (13), le revêtement (18c) est fixé à l'aide d'un moyen de fixation.

11. Manchette d'accoudoir selon la revendication 10, **caractérisée en ce que** le moyen de fixation est conçu sous forme de couche adhésive, de liaison en forme de couture ou de liaison par serrage agrafée.

12. Manchette d'accoudoir selon l'une des revendications précédentes, **caractérisée en ce que** le revêtement (18c), qui est tendu par-dessus l'élément d'appui (18), est réalisé sous forme de revêtement en tissu ou de revêtement en cuir.

13. Manchette d'accoudoir selon l'une des revendications 1 à 11, **caractérisée en ce que** le revêtement (18c), qui est tendu par-dessus l'élément d'appui (18), est réalisé sous forme de revêtement en matière synthétique.

14. Manchette d'accoudoir selon l'une des revendications précédentes, **caractérisée en ce que** l'insert (17) comporte un évidement (28) en forme de cuvette présentant sur ses parois latérales des glissières (32), et le long duquel une glissière (32) d'un montant d'accoudoir (11) de configuration correspondante peut coulisser.

15. Chaise (1), en particulier chaise ou fauteuil de bureau et chaise ou fauteuil tournant (1),
- avec un châssis de chaise (8), auquel sont fixés un support de siège (6) et un dossier (3),
- avec un siège (2), qui est fixé au support de siège (6),
- avec au moins un accoudoir (10), qui est fixé au siège (2) ou au support de siège (6) et qui présente une manchette d'accoudoir (12) selon l'une des revendications précédentes.
